# EUROPÄISCHE PATENTSCHRIFT

(11) **EP 0 228 527 B1**
(45) Veröffentlichungstag und Bekanntmachung des Hinweises auf die Patenterteilung: **05.01.1994**
(21) Anmeldenummer: 86115070.4
(22) Anmeldetag: 30.10.1986
(51) Int. Cl.: E05D 15/526

(54) **Fenster- und Türbeschlag**
Door or window fitting
Ferrure pour portes et fenêtres

(30) Priorität: 07.01.1986 DE 3600211
(43) Veröffentlichungstag der Anmeldung: 15.07.1987
(73) Patentinhaber: Eugen Notter GmbH, D-74535 Mainhardt (DE)
(72) Erfinder: Riek, Karl, D-7173 Mainhardt (DE); Schmid, Gerhard, D-7173 Mainhardt (DE)
(74) Vertreter: Wolf, Eckhard, Dr.-Ing.

(56) Entgegenhaltungen:
- DE-A- 2 935 342
- DE-B- 1 034 509
- DE-U- 6 935 673

## Beschreibung

Die Erfindung betrifft einen Fenster- und Türbeschlag mit Fehlbedienungssicherung der im Oberbegriff des Anspruchs 1 angegebenen Gattung.

Beschläge dieser Art weisen ein meist über drei oder alle vier Rahmenschenkel verschiebbares Schubgestänge auf, das mit Rollzapfen, Laschen und Bolzen versehen ist, die mit entsprechenden Schließkeilen, Riegeln und Lagern am Blendrahmen und/oder an einer Ausstellschere zusammenwirken. Je nach Verschiebelage des Schubgestänges kann der Flügel in verschiedene Stellungen gegenüber dem Blendrahmen gebracht werden, beispielsweise in eine Drehstellung, eine Kippstellung und in eine Schließstellung. Die Betätigung des Schubgestänges erfolgt über ein am Flügelprofil angeordnetes Getriebe, das ein mittels eines Handgriffs drehbares Zahnrad sowie eine mit dem Zahnrad kämmende und mit dem Schubgestänge kuppelbare Zahnstange aufweist. Um Fehlbedienungen zu vermeiden, ist bei Gestängen dieser Art meist eine Fehlbedienungssicherung vorgesehen, die den Verschiebeweg des Schubgestänges in den Offenstellungen des Flügels sperrt.

Bei einem bekannten Beschlag dieser Art (DE-U-69 35 673) befindet sich das Getriebe in einem Gehäuse, das auf die Sichtfläche des Fensterflügels aufgesetzt wird. Die Kupplung des Getriebes mit dem Schubgestänge erfolgt uber eine Mitnehmerzunge, die durch ein Langloch des rückwärtigen Getriebedeckels und der betreffenden Flügelrahmenfläche hindurchgreift und in eine entsprechende Schwalbenschwanzführung auf einer Mitnehmerplatte der im Schubstangenkanal angeordneten Schubstange eingesteckt ist. Um die erforderlichen Getriebebauteile aufnehmen zu können, weist das Gehäuse sowohl in seiner Querschnittsfläche als auch in seiner Höhe relativ große Abmessungen auf. Das bedeutet, daß der Flügelrahmen eine gewisse Mindestbreite von etwa 60 - 70 mm aufweisen muß, was vor allem bei kleinen Fenstern sowie flächenbündig anschlagenden Profilen als nachteilig empfunden wird. Hinzu kommt, daß das Gehäuse von der Raumseite her als dekoratives Teil sichtbar ist und daher entsprechend aufwendig bearbeitet, beispielsweise geschliffen, poliert und eloxiert werden muß. Weiter sind Spezialgriffe erforderlich, die unmittelbar mit dem Getriebe zu verbinden sind. Die handelsüblichen Griffoliven, die in großen Stückzahlen preiswert für Holz- und Kunststoffenster hergestellt werden, können bei dem bekannten Griffgetriebe nicht verwendet werden. Die Fehlbedienungssicherung wurde bisher als vom Getriebe unabhängige Vorrichtung hergestellt und am Flügelrahmen montiert. Für die Montage des bekannten Getriebes muß auf der Sichtseite des Flügelprofils eine Schlitzöffnung für die Mitnehmerzunge gestanzt werden. Dazu sind spezielle Stanzwerkzeuge erforderlich. Das bekannte Getriebe und die zugehörige Fehlbedienungssicherung ist somit sowohl in der Herstellung als auch in der Montage relativ aufwendig und teuer.

Der Erfindung liegt daher die Aufgabe zugrunde, den bekannten Beschlag dahingehend zu verbessern, daß das Getriebe mit Fehlbedienungssicherung in all seinen wesentlichen Teilen einfacher und aus preiswerterem Material herstellbar und verdeckt in Flügelprofilen auch mit relativ kleinen Abmessungen und Kammermaßen montierbar ist.

Zur Lösung dieser Aufgabe wird die im Kennzeichenteil des Anspruchs 1 angegebene Merkmalskombination vorgeschlagen. Weitere vorteilhafte Ausgestaltungen und Weiterbildungen der Erfindung ergeben sich aus den Unteransprüchen.

Die erfindungsgemäße Lösung geht von dem Gedanken aus, daß das Zahnrad mit seinen seitlich überstehenden Lagerzapfen in den Lageraugen zweier im Abstand voneinander angeordneter Lagerschalen gelagert ist, und daß die Lagerschalen zusätzlich einen eine Führung für die Zahnstange enthaltenden Flansch tragen, der unter Bildung der Fehlbedienungssicherung einen zur Rückseite der Zahnstange sowie zu einer hierzu senkrechten Längsschmalseite hin offenen Hohlraum zur Aufnahme eines unter der einseitigen Einwirkung einer Federkraft achsparallel zum Zahnrad zwischen zwei Endstellungen verschiebbaren Schiebers aufweist. Die Lagerschalen sind dabei mit dem Zahnrad durch eine falzseitige Öffnung im Boden des Schubstangenkanals hindurch in eine Hohlkammer des Flügelprofils so einführbar, daß der die Fehlbedienungssicherung enthaltende Flansch gegen den Außenrand des Schubstangenkanals anschlägt und die Lagerschalen und das Zahnrad durch Bohrungen in der Sichtfläche des Flügelprofils hindurch mit einer von außen anflanschbaren, den Handgriff aufweisenden Griffolive verbindbar sind. Der durch ein Auslösestück am Blendrahmen betätigbare Schieber weist mindestens einen Anschlagkörper auf, der in der einen Endstellung des Schiebers in den Längsverschiebeweg eines von der Zahnstange in den Hohlraum ragenden Anschlagzapfens eingreift.

Das erfindungsgemäße Getriebe ist vom Falz her durch eine entsprechende Ausfräsung in das Flügelprofil so einsetzbar, daß es hinter der Sichtfläche, also von außen unsichtbar, im Profil angeordnet ist. Es wird mittels Schrauben am Flügelprofil befestigt. Als Gegenstück fungiert eine handelsübliche Griffolive oder Griffrosette, die von der Rauminnenseite her am Flügelrahmen mittels in die Gewindeöffnung des Getriebes eingreifender Schrauben befestigt wird. Die Fehlbedienungssicherung ist im Getriebeflansch integriert. Sie befindet sich im Kammerbereich zwischen Blendrahmen und Flügelrahmen. Das erfindungsgemäße Getriebe ermöglicht eine schmale Bauweise bei Aluminiumprofilen bis herunter zu ca. 45 mm Profilbreite, wobei die Fehlbedienungssicherung platzsparend im Rahmenprofil untergebracht ist.

Gemäß einer bevorzugten Ausgestaltung der Erfindung sind die beiden Lagerschalen einstückig mit einander ergänzenden Teilen des die Fehlbedienungssicherung enthaltenden Flansches und der Zahnstangenführung verbunden. Die Lagerschalen weisen zu diesem Zweck zwei ineinandersteckbare und gegeneinander verkeilbare Kegelzapfen auf. Die äußeren Kegelzapfen sind dabei an der raumseitig im Flügelprofil angeordneten inneren Lagerschale angeordnet, während die inneren Kegelzapfen die Gewindebohrung zum Anschrauben der Griffolive aufweisen. Die Lagerschalen mit dem angeformten Flansch, die Zahnstange, der Schieber und das Zahnrad werden vorteilhafterweise gemeinsam mit Hilfe eines einzigen Werkzeugs im Zink-Druckgußverfahren hergestellt.

Gemäß einer vorteilhaften Ausgestaltung der Erfindung weist der Schieber zwei im Abstand voneinander angeordnete Anschlagnocken sowie im Abstand von den Nocken angeordnete Flächen auf, durch die insgesamt drei Sperrbereiche für einen an der Rückseite der Zahnstange abstehenden, in den Hohlraum des Flansches eingreifenden Anschlagzapfen gebildet sind.

Um zwei Zahnstangen gegenläufig antreiben zu können, ist gemäß einer weiteren Ausgestaltung der Erfindung die erste Zahnstange nur an ihrem einen Ende mit einer Schubstange verbindbar, während auf der dem Flansch gegenüberliegenden, in die Hohlkammer des Flügelprofils eingreifenden Schmalseite der Lagerschalen eine weitere, in einer Zahnstangenführung geführte und mit dem Zahnrad kämmende Zahnstange verschiebbar angeordnet ist, die an ihrem vorzugsweise in den Schubstangenkanal eingreifenden Ende mit einer weiteren Schubstange verbindbar ist. Damit kann ein Treibriegelverschluß beispielsweise für Stulpfenster oder Faltwände realisiert werden.

Im folgenden wird die Erfindung anhand des in der Zeichnung dargestellten bevorzugten Ausführungsbeispiels der Erfindung näher erläutert. Es zeigen:
- Fig. 1: Eine Seitenansicht eines in einen Fenster- oder Türrahmen eingesetzten Getriebes zur Betätigung eines Fenster- oder Türbeschlags;
- Fig. 2: eine Seitenansicht des Getriebes nach Fig. 1 in vergrößerter Darstellung;
- Fig. 3: eine Stirnseitenansicht des Getriebes nach Fig. 2;
- Fig. 4: einen Teilschnitt entlang den Schnittlinien 4-4 der Fig. 2;
- Fig. 5: einen Schnitt entlang den Schnittlinien 5-5 der Fig. 2;
- Fig. 6: eine Schmalseitenansicht des in den Flügelrahmen eingesetzten Getriebes;
- Fig. 7: ein abgewandeltes Ausführungsbeispiel eines Getriebes mit zwei Zahnstangen in einer der Fig. 2 entsprechenden Seitenansicht.

Der in Fig. 1 ausschnittsweise dargestellte Fenster- und Türbeschlag weist Schubstangen 10 auf, die in einem falzseitigen Schubstangenkanal 12 des Flügelrahmens 14 mit Hilfe eines Getriebes 16 längsverschiebbar angeordnet sind. Das Getriebe 16 besteht im wesentlichen aus zwei im Abstand voneinander angeordneten Lagerschalen 18,20 zwischen denen ein Zahnrad 22 mit Hilfe eines Handgriffs drehbar angeordnet ist (Fig. 2). Das Zahnrad 22 kämmt mit einer mit den Schubstangen 10 verbindbaren Zahnstange 24, die in einem nach außen hin durch einen Flansch 26 begrenzten Führungskanal 28 geführt ist. Der Flansch 26 enthält außerdem einen zur Rückseite der Zahnstange 24 und zu einer hierzu senkrechten Längsschmalseite offenen Hohlraum 30, in dem ein Schieber 32 einer Fehlbedienungssicherung 34 entgegen der Kraft zweier Federn 36 zwischen zwei Endstellungen achsparallel zum Zahnrad 22 verschiebbar angeordnet ist (Fig. 2,4,5). Der Schieber wird durch ein am Blendrahmen 38 angeordnetes Auslösestück 40 bei geschlossenem Flügel 14 in die Freigabestellung verschoben, während er bei geöffnetem Flügel 14 unter Einwirkung der Federn 36 in seine Sperrstellung gelangt. Der Aufbau und die Wirkungsweise der Fehlbedienungssicherung wird weiter unten noch näher erläutert.

Das Getriebe 16 greift mit seinen Lagerschalen 18,20 durch eine Ausfräsung 42 im Boden des Schubstangenkanals 12 hindurch in eine Hohlkammer 44 des Flügelrahmens 14 und schlägt mit seinem Flansch gegen den falzseitigen Außenrand 46 des Schubstangenkanals 12 an (Fig. 1,6). Die Lagerschalen 18,20 enthalten zwei im Abstand voneinander angeordnete Gewindeöffnungen 48 sowie mittig zwischen diesen Öffnungen angeordnete Lageraugen 50 zur Aufnahme von breitseitig an dem Zahnrad 22 überstehenden und mit einer durchgehenden Vierkantöffnung 52 versehenen Lagerzapfen 54. Die Befestigung des Getriebes am Flügelrahmen erfolgt mit Hilfe einer von der raumseitigen Sichtfläche des Flügelrahmens 14 her anzuschraubenden, in der Zeichnung nicht dargestellten handelsüblichen Griffolive, die einen mit einem Vierkantbolzen in die Vierkantöffnung 52 eingreifenden Handgriff aufweist. Zu diesem Zweck sind an entsprechender Stelle der Sichtfläche drei Bohrungen einzubringen, durch die die beiden Schrauben und der Vierkantbolzen hindurchgreifen und die durch eine Abdeckplatte der Griffolive im montierten Zustand verdeckt werden.

Die beiden Lagerschalen 18,20 sind einstückig mit einander ergänzenden Teilen 56,58 des die Fehlbedienungssicherung 34 enthaltenden Flansches 26 und der Zahnstangenführung 28 verbunden. Ihre Herstellung erfolgt im Zink-Druckgußverfahren gemeinsam mit der Zahnstange 24, dem Schieber 32 und dem Zahnrad 22 mit einem einzigen Druckgußwerkzeug. Damit können alle Teile des Getriebes in einem Verfahrensschritt (bei jedem Schuß) abgegossen werden. Außerdem werden die Werkzeugkosten reduziert.

Bei der Montage werden zunächst die beiden Federn 36 und der Schieber 32 der Fehlbedienungssicherung 34, die Schubstange 24 und das Zahnrad 22 in die Außenschale 18 eingesetzt. Anschließend wird auf diese die Innenschale 20 aufgesteckt. Die Verbindung erfolgt durch Verkeilung zweier zueinander konzentrischer Kegelzapfen 60,62, deren innerer Zapfen 60 jeweils die Gewindebohrung 48 fur die Befestigung am Flügelrahmen aufweist.

Die den Lagerschalen 18,20 gegenüberliegende Außenwand des Flansches 34 weist eine randoffene Aussparung 64 auf, in die das Auslösestück 40 beim Entsperren des Schiebers 32 von der Seite her eingreift. Der Schieber 32 ist mit zwei im Abstand voneinander angeordneten Anschlagnocken 66 sowie zwei weiteren im Abstand zu den Nocken angeordneten Anschlagkanten 68 versehen, durch die insgesamt drei Sperrbereiche 70′,70'',70‴ definiert sind. Weiter steht an der Rückseite der Zahnstange ein Anschlagzapfen 72 über, der in den Hohlraum 30 des Flansches 26 eingreift und mit den Anschlagnocken 66 und -kanten 68 des Schiebers 32 wie folgt zusammenwirkt:

Bei geschlossenem Flügel 14 wird der Schieber 32 durch das am Blendrahmen befindliche Auslösestück 40 entgegen der Kraft der beiden Federn 36 in den Hohlraum 30 des Flanschs verschoben. In dieser Stellung befinden sich die Anschlagnocken 66 des Schiebers 32 außerhalb des Verschiebebereichs des Anschlagzapfens 72 an der Zahnstange 24, so daß die Zahnstange 24 durch Betätigung des Griffs zwischen der oberen und der unteren Anschlagkante 68 des Schiebers 32 frei verschoben werden kann. Dabei gelangt der Beschlag in verschiedene Schaltstellungen ausgehend von der in der Nähe der oberen Anschlagkante 68 befindlichen Schließstellung über die mittige Drehstellung zur unteren Kippstellung. Der nicht dargestellte Handgriff wird dabei in der Olive von seiner nach unten weisenden Schließstellung über die horizontal ausgerichtete Drehstellung in die nach oben weisende Kippstellung gedreht. Zweckmäßig wird ein Handgriff verwendet, der an der Olive in den drei genannten Schaltstellungen einrastet. Wird nun in der Drehstellung oder der Kippstellung der Flügel 14 geöffnet, so gelangt der Schieber 32 mit seinen Anschlagnocken 66 unter der Einwirkung der Federn 36 in den Verschiebeweg des Zahnstangenzapfens 72, so daß dieser nicht mehr in die beiden anderen Schaltstellungen verschoben werden kann und eine Fehlbedienung, die zu einem versehentlichen Aushängen des Flügels führen könnte, unmöglich ist.

Bei dem in Fig. 7 dargestellten Ausführungsbeispiel ist auf der der Zahnstange (24) gegenüberliegenden Seite des Getriebes eine weitere Zahnstange (124) angeordnet, die in einer an den Lagerschalen angeformten Führung (126) gegenläufig zur Zahnstange (24) geführt ist. Das mit einer Schubstange kuppelbare Ende dieser Zahnstange ist aus der Hohlkammer des Flügelprofils herausgeführt und greift in den Schubstangenkanal ein. Mit dieser Konstruktion kann ein Treibriegelverschluß beispielsweise für Stulpfenster oder Faltwände realisiert werden.

## Patentansprüche

1. Fenster- und Türbeschlag mit mindestens einer in einem im Falzbereich eines Flügelrahmens (14) befindlichen Kanal (12) längsverschiebbar angeordneten Schubstange (10), mit einem am Flügelrahmen (14) befestigten, eine mit der Schubstange (10) verbindbare Zahnstange (24) und ein mit der Zahnstange (24) kämmendes, mittels eines an einer raumseitigen Sichtfläche des Flügelrahmens (14) angeordneten Handgriffs in mehrere Betätigungsstellungen drehbares Zahnrad (22) aufweisenden Getriebe (16), sowie mit einer die Betätigung des Handgriffs bei geöffnetem Flügel sperrenden und bei geschlossenem Flügel freigebenden Fehlbedienungssicherung (34), die einen in einem Hohlraum (30) angeordneten und unter der einseitigen Einwirkung einer Federkraft (36) zwischen zwei Endstellungen verschiebbaren Schieber (32) aufweist, an dem mindestens ein Anschlagkörper (66,68) angeordnet ist, der in der einen Endstellung des Schiebers (32) in den Längsverschiebeweg mindestens eines in den Hohlraum (30) ragenden Anschlagzapfens (72) eingreift, **dadurch gekennzeichnet**, daß das Zahnrad (22) mit nach den beiden Breitseiten überstehenden, eine durchgehende Mehrkantöffnung (52) zur Aufnahme eines entsprechenden Mehrkantzapfens des Handgriffs aufweisenden Lagerzapfens (54) in den Lageraugen (50) zweier im Abstand voneinander angeordneten Lagerschalen (18,20) gelagert ist, daß die Lagerschalen (18,20) einen eine Führung für die Zahnstange (24) enthaltenden Flansch (26) tragen, der den zur Rückseite der Zahnstange (24) sowie zu einer hierzu senkrechten Längsschmalseite offenen Hohlraum zur Aufnahme des Schiebers (32) aufweist, daß der Anschlagzapfen (72) von der Zahnstange (24) aus in den Hohlraum (30) eingreift, und daß die Lagerschalen (18,20) mit dem Zahnrad (22) durch eine falzseitige Öffnung (42) im Boden des Schubstangenkanals (12) hindurch in eine Hohlkammer (44) des Flügelprofils (14) so einführbar sind, daß der die Fehlbedienungssicherung (34) enthaltende Flansch (26) gegen den Außenrand (46) des Schubstangenkanals (12) anschlägt und die Lagerschalen (18,20) und das Zahnrad (22) durch Bohrungen in der Sichtfläche des Flügelprofils (14) hindurch mit einer von außen anflanschbaren, den Handgriff aufweisenden Griffolive verbindbar sind.

2. Beschlag nach Anspruch 1, **dadurch gekennzeichnet**, daß die beiden Lagerschalen (18,20) einstückig mit einander unter Bildung der Begrenzungswände des Hohlraums (30) und der Zahnstangenführung (28) ergänzenden Teilen (56,58) des Flansches (26) verbunden sind.

3. Beschlag nach Anspruch 2, **dadurch gekennzeichnet**, daß die Lagerschalen (18,20) mit dem angeformten Flansch (26), die Zahnstange (24), der Schieber (32) und das Zahnrad (22) gemeinsam aus Druckguß-Zink hergestellt sind.

4. Beschlag nach einem der Ansprüche 1 bis 3, **dadurch gekennzeichnet**, daß die Lagerschalen (18,20) an mindestens zwei ineinander gesteckten Kegelzapfen (60,62) miteinander verkeilt sind.

5. Beschlag nach Anspruch 4, **dadurch gekennzeichnet**, daß die inneren Kegelzapfen (60) eine Gewindebohrung (48) zum Anschrauben der Griffolive aufweisen.

6. Beschlag nach Anspruch 4 oder 5, **dadurch gekennzeichnet**, daß die äußeren Kegelzapfen (62) an der raumseitig im Flügelprofil (14) angeordneten inneren Lagerschale (20) angeformt sind.

7. Beschlag nach einem der Ansprüche 1 bis 6, **dadurch gekennzeichnet**, daß der Schieber (32) zwei im Abstand voneinander angeordnete Anschlagnocken (66) sowie im Abstand von den Nocken (66) angeordnete Anschlagflächen (68) aufweist, durch die insgesamt drei Sperrbereiche (70′,70'',70‴) für einen an der Rückseite der Zahnstange (24) abstehenden, in den Hohlraum (30) des Flansches (26) eingreifenden Anschlagzapfen (72) gebildet sind.

8. Beschlag nach einem der Ansprüche 1 bis 7, **dadurch gekennzeichnet**, daß die Zahnstange (24) nur an ihrem einen Ende mit einer Schubstange (10) verbindbar ist und daß auf der dem Flansch (26) gegenüberliegenden, in die Hohlkammer (44) des Flügelprofils (14) eingreifenden Schmalseite der Lagerschalen eine weitere, in einer Zahnstangenführung (126) geführte und mit dem Zahnrad (22) kämmende Zahnstange (124) verschiebbar angeordnet ist, die an ihrem vorzugsweise in den Schubstangenkanal (12) eingreifenden Ende mit einer weiteren Schubstange (10) verbindbar ist.

## Claims

1. Window- and door fitting with at least one longitudinally displaceable pushrod (10̸), arranged in a channel (12) within the folded area of a wing frame (14), with a gearing (16), attached to the wing frame (14) and including a toothed rod (24), connectable with the pushrod (10̸), and a toothed wheel (22), meshing with the toothed rod (24) and being rotatable into several operating positions by means of a handle arranged at the roomside visible surface of the wing frame (14), as well as with a fail-save device (34), blocking operation of the handle whilst the wing is open and allowing its operation whilst the wing is closed, which device has a slide (32) arranged in a hollow space (30̸) and is displaceable between two end positions under the singlesided influence of a spring force, which slide has at least on stop member (66, 68) which engages in the one end position of the slide (32) into the longitudinal displacement path of at least one of the stop pins (72) extending into the hollow space (30̸), **characterised in that** the toothed wheel (22), including a bearing journal (54), which extends beyond the two broadsides and comprises a polygonal aperture (52) to accommodate a respective polygonal stub of the handle, is mounted in the bearing eyes (50̸) of two bearing journals (18. 20̸) which are arranged at a distance from each other, that the bearing Journals (18, 20̸) include a flange (26) which incorporates a guide for the toothed rod (24), which flange contains the hollow space, which is open towards the rear of the toothed rod (24) and towards a thereto perpendicular longitudinal narrow side, to accommodate the slide (32), that the stop pin (72) engages from the toothed rod (24) into the hollow space (30̸), and that the bearing bushes (18, 20̸) with toothed wheel (22) are insertable through a fold-sided cut-out (42) in the bottom of the pushrod channel (12) into a hollow chamber (44) of the wing profile (14) so that the flange (26) including the fail-save device (34) abuts against the outside edge (46) of the pushrod channel (12) and the bearing bushes (18, 20̸) and the toothed wheel (22) are connectable through bores in the visible surface of the wing profile (14) with a handle olive, which can be flanged on from the outside and which includes the handle.

2. Fitting according to claim 1, **characterised in that** the two bearing bushes (18,20̸) are in one piece connected with each other complementing parts (56, 68) of the flange (26) whilst forming defining walls of the hollow space (30̸) and the toothed-rod guide (28).

3. Fitting according to claim 2, **characterised in that** the bearing bushes (18,20̸) are manufactured together with the formed-on flange (26), the toothed rod (24), the slide (32) and the toothed wheel (22) in pressure-cast zinc.

4. Pitting according to one of the claims 1 to 3, **characterised in that** the bearing bushes (18, 20̸) are wedged together on at least two interconnecting wedge stubs (60̸, 62).

5. Fitting according to claim 4, **characterised in that** the inner wedge stubs (60̸) have a threaded bore (48) for screwing-on of the handle olive.

6. Fitting according to claim 4 or 5, **characterised in that** the outer wedge stubs (62) are formed onto the inner bearing bush (20̸) which is positioned at the room-side of the wing profile (14).

7. Fitting according to one of the claims 1 to 6, **characterised in that** the slide (32) has two stop cams (66), arranged at a distance from each other, as well as stop surfaces (68), arranged at a distance from the cams (66), by way of which are formed in total three locking areas (70̸', 70̸'', 70̸''') for a stop pin (72) protruding at the rear of the toothed rod (24) and entering into the hollow space (30̸) of the flange.

8. Fitting according to one of the claims 1 to 7, **characterised in that** the toothed rod (24) is only connectable at its one end with a pushrod (10̸), and that on the narrowside of the bearing journals, positioned opposite the flange (26) and entering into the hollow chamber (44) of the wing profile (14), a further toothed rod (124), guided in a toothed-rod guide (126) and meshing with the toothed wheel (22), is displaceably arranged, which rod is connectable with a further pushrod (10̸), preferably at its end which engages into the pushrod channel (12).

## Revendications

1. Ferrure pour portes et fenêtres, comprenant au moins une tringle (10) disposée dans un conduit (12) situé dans la région de la feuillure d'un châssis du battant (14) de manière à pouvoir être déplacée dans le sens longitudinal, un engrenage (16) fixé sur le châssis du battant (14) et présentant une crémaillère (24) pouvant être rattachée à la tringle (10) et une roue dentée (22) coopérant avec la crémaillère (24) et pouvant être tournée dans plusieurs positions de commande au moyen d'une poignée montée sur une face visible du châssis du battant (14) située du côté local, ainsi qu'un système de protection contre les fausses manoeuvres (34) bloquant l'actionnement de la poignée lorsque le battant est ouvert et le libérant lorsque le battant est fermé, lequel système est muni d'un coulisseau (32) disposé dans une cavité (30) qui, sous l'action d'une force de ressort (36), peut être déplacé entre deux positions de fin de course et présente au moins un corps de butée (66, 68) lequel, dans l'une des positions de fin de course du coulisseau (32), pénètre dans le parcours de déplacement longitudinal d'au moins un talon d'arrêt (72) dépassant dans la cavité (30), **caractérisée en ce** que la roue dentée (22) est montée avec des tourillons (54) dépassant des deux côtés larges et présentant une ouverture polygonale continue (52) pour la réception d'un axe polygonal correspondant d'une poignée, dans les ouvertures de palier (50) de deux coquilles de coussinet (18, 20) disposées à distance l'une de l'autre; que les coquilles de coussinet (18, 20) portent une bride (26) contenant un guidage pour la crémaillère (24) et présentant la cavité pour la réception du coulisseau (32) ouverte en direction de la face arrière de la crémaillère (24) ainsi qu'en direction d'un côté longitudinal étroit perpendiculaire à celle-ci; que le talon d'arrêt (72) dépasse à partir de la crémaillère (24) dans la cavité (30); et que les coquilles de coussinet (18, 20) peuvent être introduites, conjointement avec la roue dentée (22), au travers d'une ouverture (42) prévue du côté feuillure dans le fond du conduit de tringle (12), dans une chambre creuse (44) du profil du battant (14) de telle façon que la bride (26) contenant le système de protection contre les fausses manoeuvres (34) bute contre le bord extérieur (46) du conduit de tringle (12) et que les coquilles de coussinet (18, 20) et la roue dentée (22) peuvent être rattachées, au travers des alésages dans la face visible du profil du battant (14), à une olive pouvant être bridée par l'extérieur et comportant la poignée.

2. Ferrure selon la revendication 1, caractérisée en ce que les deux coquilles de coussinet (18, 20) sont reliées en une seule pièce à des éléments complémentaires (56, 58) de la bride (26), avec formation des parois délimitant la cavité (30) et du guidage de crémaillère (28).

3. Ferrure selon la revendication 2, caractérisée en ce que les coquilles de coussinet (18, 20) avec la bride (26) conformée, la crémaillère (24), le coulisseau (32) et la roue dentée (22) sont réalisés ensemble en zinc moulé sous pression.

4. Ferrure selon l'une des revendications 1 à 3, caractérisée en ce que les coquilles de coussinet (18, 20) sont clavetées l'une avec l'autre sur au moins deux chevilles coniques (60, 62) emboîtées l'une dans l'autre.

5. Ferrure selon la revendication 4, caractérisée en ce que les chevilles coniques intérieures (60) comportent un taraudage (48) pour le vissage de l'olive de poignée.

6. Ferrure selon l'une des revendications 4 ou 5, caractérisée en ce que les chevilles coniques extérieures (62) sont conformées sur la coquille de coussinet intérieure (20) disposée du côté local sans le profil du battant (14).

7. Ferrure selon l'une des revendications 1 à 6, caractérisée en ce que le coulisseau (32) présente deux cames de butée (66) disposées à distance l'une de l'autre ainsi que des surfaces d'arrêt (68) disposées à distance des cames (66) qui forment au total trois zones de blocage (70', 70'', 70''') pour un tenon d'arrêt (72) dépassant de la face arrière de la crémaillère (24) et s'engageant dans la cavité (30) de la bride (26).

8. Ferrure selon l'une des revendications 1 à 7, caractérisée en ce que la crémaillère (24) ne peut être reliée qu'avec l'une de ses extrémités à une tringle (10) et que du côté étroit des coquilles de coussinet opposé à la bride (26) et s'engageant dans la chambre creuse (44) du profil du battant (14), est disposée de manière mobile une autre crémaillère (124) guidée dans un guidage de crémaillère (126) et coopérant avec la roue dentée (22), dont l'extrémité engagée de préférence dans le conduit de tringle (12) peut être reliée à une autre tringle (10).
